# FASCICULE DE BREVET EUROPEEN

(11) **EP 1 042 845 B1**
(45) Date de publication et mention de la délivrance du brevet: **29.06.2005**
(21) Numéro de dépôt: 99941706.6
(22) Date de dépôt: 07.09.1999
(51) Int. Cl.: H01Q 9/04, H01Q 13/10

(54) **ANTENNE**
ANTENNE
ANTENNA

(30) Priorité: 09.09.1998 FR 9811251
(43) Date de publication de la demande: 11.10.2000
(73) Titulaire: CENTRE NATIONAL DE LA RECHERCHE SCIENTIFIQUE (CNRS), 75794 Paris Cedex 16 (FR)
(72) Inventeur: JECKO, Bernard, Jean-Yves, F-87570 Rilhac Rancon (FR); JECKO, Françoise, F-87570 Rilhac Rancon (FR)
(74) Mandataire: Texier, Christian
(86) Numéro de dépôt international: PCT/FR1999/002123
(87) Numéro de publication internationale: WO 2000/014825

(56) Documents cités:
- EP-A- 0 375 415
- US-A- 4 063 246
- US-A- 4 291 312
- US-A- 4 367 475
- US-A- 4 766 440

## Description

La présente invention concerne le domaine des antennes.

Plus précisément encore la présente invention concerne le domaine des antennes fonctionnant sur un mode particulier comprenant :
. une première surface électriquement conductrice, généralement dénommée « toit capacitif »
. une deuxième surface électriquement conductrice formant plan de masse, parallèle à la première,
. un premier fil ou ruban d'alimentation électriquement conducteur qui relie une première borne d'un générateur/récepteur à la première surface et un deuxième fil ou ruban d'alimentation qui relie une seconde borne du générateur/récepteur à la seconde surface, et
. au moins un fil ou ruban électriquement conducteur qui relie les deux surfaces précitées.

De exemples de telles antennes sont décrits par exemple dans les documents FR-A-2 668 859 et EP-A-667 984.

On a ainsi décrit dans le document FR-A-2 668 859 une antenne du type précité comprenant un seul fil ou ruban reliant les deux surfaces, lequel fil ou ruban est disposé pour être parcouru par un courant à la fréquence de travail et pour être couplé par couplage inductif au fil ou ruban d'alimentation reliant le générateur à la première surface. Il a été montré que cette antenne génère, sous certaines conditions d'agencement des éléments, un rayonnement de type monopole, c'est a dire comprenant un lobe à symétrie de révolution, avec rayonnement maximal parallèlement au plan de masse et rayonnement nul perpendiculairement à l'antenne, polarisation linéaire avec champ électrique dans un plan perpendiculaire à l'antenne et couverture presque hémisphérique sauf dans l'axe.

Le document EP-A-667 984 décrit une variante de cette antenne comprenant plusieurs fils ou rubans parallèles reliant les deux surfaces. Cette disposition permet notamment de faciliter l'adaptation de l'antenne sur le générateur.

Les antennes du type précité ont déjà rendu de grands services.

Le but de la présente invention est cependant de proposer une nouvelle antenne pouvant prendre des dimensions réduites par rapport à la longueur d'onde de travail non seulement dans le plan horizontal comme les antennes décrites dans les documents FR-A-2 668 859 et EP-A-667 984, mais également dans la direction verticale où la hauteur est très faible de l'ordre de λ/200.

Ce but est atteint dans le cadre de la présente invention grâce à une antenne du type précité, caractérisée par le fait que les deux surfaces et le ou les fil(s) ou ruban(s) de liaison entre celles-ci sont tous coplanaires.

Le cas échéant au moins le fil ou ruban assurant la liaison entre le générateur/récepteur et la première surface est également coplanaire des éléments précités.

D'autres caractéristiques, buts et avantages de la présente invention apparaîtront à la lecture de la description détaillée qui va suivre et en regard des dessins annexés, donnés à titre d'exemple non limitatif, et sur lesquels
. la figure 1 représente schématiquement la structure générale d'une antenne conforme à la présente invention,
. la figure 2 représente le schéma équivalent de cette antenne,
. la figure 3 représente la réponse de cette antenne en fonction de la fréquence et situe le point de fonctionnement,
. la figure 4 représente un mode de réalisation particulier de la présente invention,
. la figure 5 représente l'évolution de la partie réelle de l'impédance d'entrée, en fonction de la fréquence, relevée sur une antenne conforme au mode de réalisation illustré sur la figure 4,
. la figure 6 représente l'évolution de la partie imaginaire de l'impédance d'entrée, en fonction de la fréquence, relevée sur une antenne conforme au mode de réalisation illustré sur la figure 4,
. la figure 7 représente l'évolution du coefficient de réflexion qui en résulte, en fonction de la fréquence, pour une antenne conforme au mode de réalisation illustré sur la figure 4, (on notera que sur les figures 5, 6 et 7, les valeurs théoriques sont illustrées en traits pleins, tandis que les valeurs mesurées sont illustrées en traits interrompus), et
. les figures 8, 9 et 10 représentent le gain intrinsèque de l'antenne en dB selon différents plans.

On aperçoit sur la figure 1 annexée, l'architecture générale d'une antenne 10 conforme à la présente invention, comprenant :
. une première surface 12 électriquement conductrice, généralement dénommée « toit capacitif »
. une deuxième surface 14 électriquement conductrice formant plan de masse, parallèle à la première,
. un premier fil ou ruban d'alimentation 16 électriquement conducteur qui relie une première borne d'un générateur/récepteur 20 à la première surface 12 et un deuxième fil ou ruban d'alimentation 17 qui relie une seconde borne du générateur/récepteur 20 à la seconde surface 14, et
. au moins deux fils ou rubans électriquement conducteurs 18, 19 qui relient les deux surfaces précitées 12 et 14,
les deux surfaces 12, 14 et les fils ou rubans de liaison 16, 17, 18 et 19 assurant la liaison entre ces surfaces 12, 14 et le générateur/récepteur 20 d'une part et entre ces surfaces 12, 14 d'autre part, étant tous coplanaires selon la caractéristique essentielle de la présente invention.

La première surface 12 peut prendre une géométrie quelconque. Cette géométrie et la grandeur de cette surface 12 sont cependant caractéristique du fonctionnement de l'antenne.

La deuxième surface 14 formant plan de masse, entoure partiellement ou complètement la première surface 12. Selon la représentation schématique donnée sur la figure 1, le plan de masse 14 a la forme d'un anneau ouvert qui entoure quasi totalement la surface 12. L'ouverture 15 ménagée dans le plan de masse 14 sert de passage au ruban 16.

Selon la représentation donnée sur la figure 1 annexée, il est prévu deux rubans 18 et 19 reliant entre elles les surfaces 12 et 14. Comme indiqué dans le document EP-A-667 984 dans ce cas les rubans 18 et 19 sont de préférence symétriques par rapport au ruban d'alimentation 16, et par exemple parallèles à celui-ci.

En variante cependant on peut prévoir un seul ruban pour assurer la liaison entre les surfaces 12 et 14. On décrira un mode de réalisation comprenant ainsi un seul ruban d'alimentation pour relier entre elles les surfaces 12 et 14, en regard de la figure 4.

Selon encore d'autres variantes, l'antenne conforme à l'invention peut comprendre plus de deux rubans 18, 19 pour assurer la liaison entre les surfaces 12 et 14.

Une telle antenne peut être obtenue par différents processus de fabrication.

A titre d'exemples non limitatifs, cette antenne 10 peut être découpée dans un plan conducteur, une plaque métallique de préférence, par exemple par gravure de la métallisation d'un circuit imprimé simple face, ou encore par sérigraphie sur un support électriquement isolant, dépôt sur un tel support électriquement isolant, ou réalisation à partir d'un clinquant métallique de géométrie adaptée.

Les antennes conformes à la présente invention peuvent fonctionner à toutes les fréquences.

Les dimensions de l'antenne dans le plan métallique sont de l'ordre de λ/6 à λ/5 où λ représente la longueur d'onde de travail.

L'homme de l'art comprendra que l'épaisseur de l'antenne est quant à elle, extrêmement petite. Cette épaisseur correspond à l'épaisseur des éléments 12 à 19 et du support de ceux-ci.

L'antenne est adaptée à l'impédance du générateur 20 (en général de 50 Ω) sur la bande de fréquence de travail pour obtenir un T.O.S. acceptable, de préférence compris entre 1,5 et 2.

On a illustré sur la figure 2 le schéma équivalent de cette antenne.

Ce schéma équivalent comprend une cellule comportant une capacité Cfond, une self Lfond et une résistance Rfond, connectées entre elles en parallèle et correspondant au mode fondamental, une autre cellule comportant une capacité Ctoit et une self Lmasse connectées entre elles en parallèle et une self de liaison Lalim assurant une liaison série entre les deux cellules précitées, la self Lalim étant couplée avec la self Limasse par une mutuelle inductance M.

Ctoit représente la capacité entre les deux surfaces 12 et 14 mesurable en régime statique.

Lmasse représente l'inductance liée au(x) ruban(s) 18, 19.

Lalim représente l'inductance liée au ruban d'alimentation 16.

La mutuelle inductance M est le résultat de l'interaction des rubans 16, 18 et 19 entre eux.

La courbe de réponse de cette antenne modélisée, en fonction de la fréquence, partie réelle R(f) et partie imaginaire X(f), est illustrée sur la figure 3.

On a référencé sur cette figure 3, d'une part l'évolution de la réponse sur le mode fondamental et d'autre part l'évolution de la réponse au niveau de la résonance parallèle liée au principe de fonctionnement original de telles antennes. Cette dernière se traduit par un pic de résonance pour la partie réelle R(f) et par une oscillation pour la partie imaginaire X(f).

Ce pic de résonance de l'impédance d'entrée de l'antenne est la conséquence de l'effet capacitif des deux plaques 12 et 14 et des effets d'induction selfique et mutuelle des rubans 16, 18 et 19. L'homme de l'art saura évaluer ces éléments en faisant l'approximation de l'état quasi-statique.

La bande de fonctionnement de l'antenne se situe autour des fréquences d'annulation de la partie imaginaire X(f) de l'impédance d'entrée et correspond à une partie réelle R(f) autour de celle du générateur 20.

L'essentiel du rayonnement émis par l'antenne provient du ou des ruban(s) 18, 19 et correspond à un rayonnement de type dipolaire quasi omnidirectionnel dans le plan perpendiculaire aux rubans et dont la polarisation dans ce plan est parallèle aux rubans. C'est le rayonnement classique d'un dipôle électrique dans un plan qui lui est perpendiculaire. Ce dipôle serait parallèle aux fils 16 et 18.

Comme on l'a suggéré précédemment un substrat diélectrique peut être ajouté sur et/ou sous le plan métallique défini par les éléments 12 à 19, pour solidifier la structure, pour diminuer les dimensions de l'antenne par rapport à la longueur d'onde de fonctionnement, pour générer un rayonnement dans le diélectrique, etc...

Par ailleurs un réflecteur de proximité peut être associé à l'antenne pour conformer le rayonnement, par exemple pour concentrer le rayonnement dans une direction voulue.

On va maintenant décrire le mode de réalisation particulier illustré sur la figure 4.

L'antenne 10 illustrée sur cette figure 4 est formée par découpe dans une feuille métallique d'une épaisseur de 0,4 mm.

Elle comprend un toit 12 de géométrie carrée de 25 mm x 25 mm, soit de l'ordre de λ/12 x λ/12.

Le plan de masse 14 est formé d'un ruban d'une largeur de 6 mm, soit de l'ordre de λ/50, et de géométrie carrée qui entoure quasi totalement le toit 12.

Ainsi le plan de masse 14 est formé de quatre tronçons rectilignes de ruban, perpendiculaires et parallèles entre eux deux à deux, possèdant typiquement chacun une longueur extérieure de 65 mm, soit de l'ordre de λ/5, et une largeur de 6 mm, soit de l'ordre de λ/50.

Le toit 12 est de préférence centré sur le plan de masse 14 et a ses côtés parallèles aux tronçons du ruban formant ce plan de masse 14. Ainsi la distance séparant le bord interne du plan de masse 14 et le bord externe du toit 12, est de l'ordre de 14 mm.

L'un des tronçons précités formant le plan de masse 14 possède une découpe transversale 15 d'une largeur de l'ordre de 5 à 8 mm.

Cette découpe 15 est formée de préférence à environ 37 mm d'une extrémité de ce tronçon et environ 23 mm de l'autre extrémité du même tronçon de plan de masse.

Un ruban de masse rectiligne 18 d'une largeur de 8mm et d'une longueur de l'ordre de 14 mm relie le bord interne du tronçon 14 possédant la découpe 15 et le toit 12. Ce ruban de masse 18 s'étend ainsi perpendiculairement au tronçon 14 et au bord du toit 12. Ce ruban de masse 18 se raccorde de préférence sur le plus long élément du ruban 14 possédant la découpe 15 et se raccorde de préférence sur le toit à une distance de l'ordre de 4 mm de l'un des angles de celui-ci.

Le ruban d'alimentation 16 est formé d'un ruban rectiligne, centré sur la découpe 15, d'une largeur de l'ordre 3 mm et qui se raccorde perpendiculairement sur un côté du toit 12, de préférence à une distance d'un angle de celui-ci de l'ordre de 4 mm.

On voit sur la figure 4 que le tronçon de ruban de masse 14 possédant la découpe 15 est muni d'un connecteur 30 dont le blindage externe est raccordé électriquement au ruban de masse 14 et dont le brin conducteur central est raccordé par tout moyen approprié à l'extrémité extérieure du ruban d'alimentation 16.

La figure 5 représente la partie réelle R(f) de l'impédance d'entrée de l'antenne 10 illustrée sur la figure 4, en Ω, en fonction de la fréquence.

La figure 6 représente la partie imaginaire X(f) de l'impédance d'entrée de la même antenne 10 illustrée sur la figure 4, en Ω, en fonction de la fréquence.

Et la figure 7 représente le coefficient de réflexion |S₁₁| en résultant.

Plus précisément sur les figures 5 à 7 on a illustré en traits continus les courbes théoriques et en traits interrompus les courbes réelles mesurées sur une antenne conforme à la figure 4.

Le coefficient de réflexion |S₁₁| théorique est minimal (- 28 dB) à 1,057 GHz et le coefficient de réflexion |S₁₁| réel mesuré est minimal (- 21,3 dB) à 1,07 GHz.

Les dimensions hors tout du dispositif 10: antenne plus plan de masse, illustrée sur la figure 4, sont de l'ordre de λ/6 à λ/5 où λ est la longueur d'onde de travail.

Le gain intrinsèque à la fréquence de 1,06 GHz illustré sur les figures 8 à 10 traduit un rayonnement quasi omnidirectionnel dans le plan orthogonal aux rubans 18, 19, conformément au principe de rayonnement du dipôle.

La figure 8 représente le gain en fonction de l'angle θ entre la direction d'observation et une perpendiculaire au plan métallique, dans le plan du ruban 16 (soit ϕ = 0°).

La figure 9 représente le gain en fonction de l'angle θ entre la direction d'observation et une perpendiculaire au plan métallique, dans un plan perpendiculaire au ruban 16 (soit ϕ = 90°).

La figure 10 représente le gain dans le plan de l'antenne (θ = 90°) en fonction de l'azimuth ϕ d'observation dans ce plan.

Il existe un grand nombre d'antennes connues, y compris d'antennes planaires.

A titre d'exemples non limitatifs on peut citer :
1) les structures résonantes planaires type « microrubans » composées d'éléments empilés avec au moins deux niveaux de métallisation par exemple un plan de masse, un substrat diélectrique qui peut être de l'air et un élément rayonnant métallique; appartiennent à cette famille par exemple
   . les antennes « patch » rayonnantes basées sur le principe des cavités résonantes à fuites générant des bandes de fonctionnement étroites (dont la dimension est au moins de l'ordre de λg/2, λg représentant la longueur d'onde dans le diélectrique) et
   . les antennes « fil-plaque » microruban, telles que décrites dans le document EP-A-667 984 de même structure que les antennes patch précédentes mais qui travaillent sur un principe différent et qui permettent une adaptation à des fréquences voisines de λ/8, et
2) les structures « planaires » qui ne comportent qu'un élément plan métallique qui constitue l'antenne, associé généralement à un substrat diélectrique pour rigidifier l'ensemble: ces antennes ne nécessitent à priori pas de plan de masse, mais sont la plupart du temps disposées parallèlement à un tel plan pour permettre une alimentation correcte.
Appartiennent à cette seconde famille par exemple :
. les dipôles électriques et magnétiques résonants dans leur version imprimée sur substrat , qui ne diffèrent des antennes « patch » que par le mode de résonance qui est celui d'une plaque métallique et non d'une cavité,
. les antennes à fentes résonantes, et
. les structures planaires à ondes progressives constituées de tronçons de lignes microruban ou coplanaires adaptées aux extrémités, la caractéristique principale de ces antennes est leur grande dimension par rapport à la longueur d'onde pour obtenir un bon rendement.

Ainsi les inventeurs ne connaissent pas d'antenne existante répondant à la structure conforme à la présente invention précédemment définie et présentant notamment les avantages suivants :
. dimension d'antenne petite par rapport à la longueur d'onde, soit de l'ordre de λ/6 à λ/5, plan de masse compris,
. antenne planaire et ne possédant qu'une très faible épaisseur,
. large bande de fréquences par rapport aux antennes résonantes classiques,
. rayonnement dipolaire dans l'espace,
. association facile de plans de masse et de substrats.

On notera également que la présente invention permet la réalisation d'antennes à très faible coût, avec une grande facilité de réalisation.

La présente invention peut trouver application dans un grand nombre de domaines. On citera à titre d'exemples non limitatifs les antennes pour automobiles, les antennes pour liaison sans fil, les antennes millimétriques pour distribution sectorielle, les sources d'antennes « lentilles » et « paraboles », les antennes pour téléphonie sans fils, etc...

Bien entendu la présente invention n'est pas limitée au mode de réalisation particulier qui vient d'être décrit. Avantageusement, pour certaines applications où le rayonnement est souhaité directif dans le plan ϕ = 0 et non plus omnidirectionnel, on peut adjoindre à l'antenne un plan réflecteur qui lui est parallèle et situé à une distance de l'ordre de λ/20.

Selon le mode de réalisation schématisé sur la figure 1, les deux rubans 16, 17 assurant la liaison entre le générateur/récepteur 20 et respectivement la première surface 12 et la deuxième surface 14, sont coplanaires de ces dernières. Selon le mode de réalisation schématisé sur la figure 4, seul le ruban 16 assurant la liaison entre le générateur/récepteur 20 et la première surface 12 est coplanaire des surfaces 12 et 14, la liaison entre le générateur/récepteur 20 et la deuxième surface 14 étant assurée directement par l'intermédiaire de la masse d'une prise coaxiale. En variante cependant, on peut envisager que ni le ruban 16, ni le ruban 17 ne soit coplanaire des surfaces 12 et 14. Pour cela, on peut par exemple prévoir une alimentation desdites surfaces 12, 14, par le dessus.

Selon encore une autre variante, la surface 12 formant toit peut être scindée en plusieurs éléments coplanaires, ou même être ajourée, comme indiqué dans le document EP-A-667984.

## Revendications

1. Antenne du type comprenant:
. une première surface (12) électriquement conductrice,
. une deuxième surface (14) électriquement conductrice formant plan de masse, parallèle à la première,
. un premier fil ou ruban d'alimentation électriquement conducteur (16) qui relie une première borne d'un générateur/récepteur (20) à la première surface (12) et un deuxième fil ou ruban d'alimentation (17) qui relie une seconde borne du générateur/récepteur (20) à la deuxième surface (14), et
. au moins un fil ou ruban électriquement conducteur (18, 19) qui relie les deux surfaces précitées (12, 14),
**caractérisée par le fait que** les deux surfaces (12, 14) et le ou les fil(s) ou ruban(s) (18, 19) de liaison entre celles-ci sont tous coplanaires.

2. Antenne selon la revendication 1, **caractérisée par le fait qu'**au moins le fil ou ruban (16) assurant la liaison entre le générateur/récepteur (20) et la première surface (12) est également coplanaire des surfaces (12, 14).

3. Antenne selon l'une des revendications 1 ou 2, **caractérisée par le fait que** le fil ou ruban (17) assurant la liaison entre le générateur/récepteur (20) et la deuxième surface (14) est également coplanaire des surfaces (12, 14).

4. Antenne selon l'une des revendications 1 ou 3, **caractérisée par le fait que** la deuxième surface (14) formant plan de masse, entoure au moins partiellement la première surface (12).

5. Antenne selon l'une des revendications 1 à 4, **caractérisée par le fait que** la deuxième surface formant plan de masse (14) a la forme d'un anneau ouvert qui entoure quasi totalement la première surface (12).

6. Antenne selon l'une des revendications 4 ou 5, **caractérisée par le fait que** l'ouverture (15) ménagée dans le plan de masse (14) sert de passage au fil ou ruban (16) assurant la liaison entre le générateur/récepteur (20) et la première surface (12).

7. Antenne selon l'une des revendications 1 à 6, **caractérisée par le fait qu'**elle comprend au moins deux fils ou rubans (18, 19) reliant entre elles les première et deuxième surfaces (12, 14).

8. Antenne selon l'une des revendications 1 à 7, **caractérisée par le fait qu'**elle est réalisée par découpe dans un plan conducteur, une plaque métallique de préférence, par exemple par gravure de la métallisation d'un circuit imprimé simple face, ou encore par sérigraphie sur un support électriquement isolant, dépôt sur un tel support électriquement isolant, ou réalisation à partir d'un clinquant métallique de géométrie adaptée.

9. Antenne selon l'une des revendications 1 à 8, **caractérisée par le fait que** ses dimensions dans le plan des surfaces (12, 14) sont de l'ordre de λ/6 à λ/5 où λ représente la longueur d'onde de travail.

10. Antenne selon l'une des revendications 1 à 9, **caractérisée par le fait qu'**elle comprend un substrat diélectrique sur et/ou sous le plan des première et deuxième surfaces (12, 14).

11. Antenne selon l'une des revendications 1 à 10, **caractérisée par le fait qu'**elle comprend en outre un réflecteur de proximité associé pour conformer le rayonnement, par exemple pour concentrer le rayonnement dans une direction voulue.

12. Antenne selon l'une des revendications 1 à 11, **caractérisée par le fait qu'**elle comprend une première surface (12) de géométrie carrée et un plan de masse (14) formé de quatre tronçons rectilignes de ruban, perpendiculaires et parallèles entre eux deux à deux, qui entoure quasi totalement la première surface (12), l'un des tronçons précités formant le plan de masse (14) possédant une découpe transversale (15) pour le passage d'un ruban (16) assurant la liaison entre le générateur/récepteur (20) et la première surface (12).

13. Antenne selon la revendication 12, **caractérisée par le fait qu'**elle comprend en outre un ruban de masse rectiligne (18) qui relie le bord interne du tronçon (14) possédant la découpe (15) et la première surface (12) et s'étend perpendiculairement aux bords de ceux-ci.

14. Antenne selon l'une des revendications 12 ou 13, **caractérisée par le fait qu'**elle comprend une première surface (12) de géométrie carrée dont les côtés ont une longueur de l'ordre de λ/12 et un plan de masse (14) formé de quatre tronçons rectilignes de ruban, perpendiculaires et parallèles entre eux deux à deux, d'une longueur de l'ordre de λ/5 et d'une largeur de l'ordre de λ/50, qui entoure quasi totalement la première surface (12).

15. Antenne selon l'une des revendications 1 à 14, **caractérisée par le fait qu'**elle comprend un connecteur (30) dont le blindage externe est raccordé électriquement au plan de masse (14) et dont le brin conducteur central est raccordé au ruban (16) assurant la liaison entre le générateur/récepteur (20) et la première surface (12).

## Patentansprüche

1. Antenne vom Typ umfassend:
eine erste elektrisch leitende Oberfläche (12),
eine zweite elektrisch leitende Oberfläche (14), die eine Masseebene bildet, parallel zur ersten Oberfläche,
einen ersten elektrisch leitenden Versorgungsdraht oder -streifen (16), der einen ersten Anschluß eines Generators/Empfängers (20) mit der ersten Oberfläche (12) verbindet, und einen zweiten Versorgungsdraht oder -streifen (17), der einen zweiten Anschluß des Generators/Empfängers (20) mit der zweiten Oberfläche (14) verbindet, und
wenigstens einen elektrisch leitenden Draht oder Streifen (18, 19), der die beiden vorgenannten Oberflächen (12, 14) verbindet,
**dadurch gekennzeichnet, daß** die beiden Oberflächen (12, 14) und der oder die Verbindungsdraht(drähte) oder Verbindungsstreifen (18, 19) zwischen diesen alle koplanar sind.

2. Antenne nach Anspruch 1, **dadurch gekennzeichnet, daß** wenigstens der Draht oder Streifen (16), der die Verbindung zwischen dem Generator/Empfänger (20) und der ersten Oberfläche (12) sicherstellt, auch koplanar zu den Oberflächen (12, 14) ist.

3. Antenne nach einem der Ansprüche 1 oder 2, **dadurch gekennzeichnet, daß** der Draht oder Streifen (17), der die Verbindung zwischen dem Generator/Empfänger (20) und der zweiten Oberfläche (14) sicherstellt, auch koplanar zu den Oberflächen (12, 14) ist.

4. Antenne nach einem der Ansprüche 1 oder 3, **dadurch gekennzeichnet, daß** die zweite Oberfläche (14), die die Masseebene bildet, wenigstens teilweise die erste Oberfläche (12) umgibt.

5. Antenne nach einem der Ansprüche 1 bis 4, **dadurch gekennzeichnet, daß** die zweite Oberfläche (14), die die Masseebene bildet, die Form eines offenen Ringes hat, der die erste Oberfläche (12) quasi vollständig umgibt.

6. Antenne nach einem der Ansprüche 4 oder 5, **dadurch gekennzeichnet, daß** die in der Masseebene (14) freigelegte Öffnung (15) dem Durchgang des Drahtes oder Streifens (16) dient, der die Verbindung zwischen dem Generator/Empfänger (20) und der ersten Oberfläche (12) sicherstellt.

7. Antenne nach einem der Ansprüche 1 bis 6, **dadurch gekennzeichnet, daß** sie wenigstens zwei Drähte oder Streifen (18, 19) umfaßt, die die erste und die zweite Oberfläche (12, 14) miteinander verbinden.

8. Antenne nach einem der Ansprüche 1 bis 7, **dadurch gekennzeichnet, daß** sie durch Schneiden in eine Leiterebene, vorzugsweise in eine Leiterplatte, beispielsweise durch Ätzen der Metallisierung einer einseitigen gedruckten Schaltung oder auch durch Siebdruck auf einem elektrisch isolierenden Träger, Abscheidung auf einem solchen elektrisch isolierenden Träger oder Fertigung ausgehend von einer Metallfolie geeigneter Geometrie hergestellt wird.

9. Antenne nach einem der Ansprüche 1 bis 8, **dadurch gekennzeichnet, daß** ihre Dimensionen in der Ebene der Oberflächen (12, 14) in der Größenordnung von λ/6 bis λ/5 sind, wobei λ die Arbeitswellenlänge darstellt.

10. Antenne nach einem der Ansprüche 1 bis 9, **dadurch gekennzeichnet, daß** sie ein dielektrisches Substrat oberhalb und/oder unterhalb der Ebene der ersten und der zweiten Oberfläche (12, 14) umfaßt.

11. Antenne nach einem der Ansprüche 1 bis 10, **dadurch gekennzeichnet, daß** sie außerdem einen Näherungsreflektor umfaßt, der zum Richten der Strahlung, beispielsweise zum Konzentrieren der Strahlung in eine gewünschte Richtung zusammengeschaltet ist.

12. Antenne nach einem der Ansprüche 1 bis 11, **dadurch gekennzeichnet, daß** sie eine erste Oberfläche (12) quadratischer Geometrie und eine Masseebene (14) umfaßt, die aus vier geradlinigen, paarweise senkrecht und parallel zueinander verlaufenden Streifenabschnitten gebildet ist, die die erste Oberfläche (12) quasi vollständig umgibt, wobei einer der vorgenannten, die Masseebene (14) bildenden Abschnitte einen Quereinschnitt (15) für den Durchgang eines Streifen (16) aufweist, der die Verbindung zwischen dem Generator/Empfänger (20) und der ersten Oberfläche (12) sicherstellt.

13. Antenne nach Anspruch 12, **dadurch gekennzeichnet, daß** sie außerdem einen geradlinigen Massestreifen (18) umfaßt, der den Innenrand des den Einschnitt (15) aufweisenden Abschnitts (14) und die erste Oberfläche (12) verbindet und senkrecht zu deren Rändern verläuft.

14. Antenne nach einem der Ansprüche 12 oder 13, **dadurch gekennzeichnet, daß** sie eine erste Oberfläche (12) quadratischer Geometrie, deren Seiten eine Länge in der Größenordnung von λ/12 haben, und eine Masseebene (14) umfaßt, die aus vier geradlinigen, paarweise senkrecht und parallel zueinander verlaufenden Streifenabschnitten gebildet ist, mit einer Länge in der Größenordnung von λ/5 und einer Breite in der Größenordnung von λ/50, die die erste Oberfläche (12) quasi vollständig umgibt.

15. Antenne nach einem der Ansprüche 1 bis 14, **dadurch gekennzeichnet, daß** sie außerdem einen Verbinder (30) umfaßt, dessen Außenabschirmung elektrisch mit der Masseebene (14) verbunden ist und dessen zentraler Leiter Einzeldraht mit dem Streifen (16) verbunden ist, der die Verbindung zwischen dem Generator/Empfänger (20) und der ersten Oberfläche (12) sicherstellt.

## Claims

1. Antenna of the type comprising:
• a first electrically conductive surface (12),
• a second electrically conductive surface (14) forming a ground plane, parallel to the first surface,
• a first electrically conductive feed wire or strip (16) which links a first terminal of a generator/receiver (20) to the first surface (12) and a second feed wire or strip (17) which links a second terminal of the generator/receiver (20) to the second surface (14), and
• at least one electrically conductive wire or strip (18, 19) which links the two aforesaid surfaces (12, 14),
**characterized in that** the two surfaces (12, 14) and the wire(s) or strip(s) (18, 19) for linking these surfaces are all coplanar.

2. Antenna according to Claim 1, **characterized in that** at least the wire or strip (16) ensuring the link between the generator/receiver (20) and the first surface (12) is also coplanar with the surfaces (12, 14).

3. Antenna according to one of Claims 1 or 2, **characterized in that** the wire or strip (17) ensuring the link between the generator/receiver (20) and the second surface (14) is also coplanar with the surfaces (12, 14).

4. Antenna according to one of Claims 1 or 3, **characterized in that** the second surface (14) forming a ground plane, at least partially surrounds the first surface (12).

5. Antenna according to one of Claims 1 to 4, **characterized in that** the second surface forming a ground plane (14) has the shape of an open ring which almost totally surrounds the first surface (12).

6. Antenna according to one of Claims 4 or 5, **characterized in that** the opening (15) made in the ground plane (14) serves for passing the wire or strip (16) ensuring the link between the generator/receiver (20) and the first surface (12).

7. Antenna according to one of Claims 1 to 6, **characterized in that** it comprises at least two wires or strips (18, 19) linking together the first and second surfaces (12, 14).

8. Antenna according to one of Claims 1 to 7, **characterized in that** it is made by cutting out from a conductive plane a preferably metal plate, for example by etching the metallization of a single-sided printed circuit, or else by screen-printing onto an electrically insulating support, deposition on such an electrically insulating support, or production from a metal foil of suitable geometry.

9. Antenna according to one of Claims 1 to 8, **characterized in that** its dimensions in the plane of the surfaces (12, 14) are of the order of λ/6 to λ/5 where λ represents the working wavelength.

10. Antenna according to one of Claims 1 to 9, **characterized in that** it comprises a dielectric substrate on and/or under the plane of the first and second surfaces (12, 14).

11. Antenna according to one of Claims 1 to 10, **characterized in that** it furthermore comprises an associated proximity reflector for shaping the radiation, for example for concentrating the radiation in a desired direction.

12. Antenna according to one of Claims 1 to 11, **characterized in that** it comprises a first surface (12) of square geometry and a ground plane (14) formed of four rectilinear segments of strip, perpendicular and parallel to one another pair-wise, which almost totally surrounds the first surface (12), one of the aforesaid segments forming the ground plane (14) possessing a transverse cutout (15) for the passage of a strip (16) ensuring the link between the generator/receiver (20) and the first surface (12).

13. Antenna according to Claim 12, **characterized in that** it furthermore comprises a rectilinear ground strip (18) which links the inner edge of the segment (14) possessing the cutout (15) and the first surface (12) and extends perpendicularly to their edges.

14. Antenna according to one of Claims 12 or 13, **characterized in that** it comprises a first surface (12) of square geometry whose sides have a length of the order of λ/12 and a ground plane (14) formed of four rectilinear segments of strip, perpendicular and parallel to one another pair-wise, of a length of the order of λ/5 and of a width of the order of λ/50, which almost totally surrounds the first surface (12).

15. Antenna according to one of Claims 1 to 14, **characterized in that** it comprises a connector (30) whose outer shielding is joined electrically to the ground plane (14) and whose central conductive rod is joined to the strip (16) ensuring the link between the generator/receiver (20) and the first surface (12).
